# EUROPÄISCHE PATENTSCHRIFT

(11) **EP 2 601 103 B1**
(45) Veröffentlichungstag und Bekanntmachung des Hinweises auf die Patenterteilung: **14.05.2014**
(21) Anmeldenummer: 11724606.6
(22) Anmeldetag: 01.06.2011
(51) Int. Cl.: B65B 9/213, B65B 9/20

(54) **VORRICHTUNG ZUR HERSTELLUNG EINER VERPACKUNG**
PACKAGING APPARATUS
DISPOSITIF D'EMBALLAGE

(30) Priorität: 02.08.2010 DE 102010038776
(43) Veröffentlichungstag der Anmeldung: 12.06.2013
(73) Patentinhaber: Robert Bosch GmbH, 70442 Stuttgart (DE)
(72) Erfinder: SLENDERS, Peter, 6026 EC Maarheeze (NL)
(86) Internationale Anmeldenummer: PCT/EP2011/059102
(87) Internationale Veröffentlichungsnummer: WO 2012/016728

(56) Entgegenhaltungen:
- EP-A1- 1 609 720
- EP-A2- 1 167 192
- DE-A1- 10 027 581
- DE-A1-102006 046 123

## Beschreibung

### Stand der Technik

Die vorliegende Erfindung betrifft eine Vorrichtung zur Herstellung einer Verpackung aus einer Packstoffbahn, welche insbesondere Verpackungen mit mehreren Siegelkanten in Verpackungslängsrichtung herstellt.

Vorrichtungen zum Herstellen von Verpackungen aus einer Packstoffbahn sind aus dem Stand der Technik in unterschiedlichen Ausgestaltungen bekannt und werden häufig auch als "Schlauchbeutelmaschinen" bezeichnet. Eine Anwendung sind beispielsweise Lebensmittelverpackungen, in denen Lebensmittel aufbewahrt werden. Hier schlägt beispielsweise die DE 101 59 053 A1 vor, vor einem Erzeugen eines Hüllstoffschlauches schon Siegelnähte in der Packstoffbahn vorzusehen, welche nach dem Herstellen des Hüllstoffschlauchs dann die Ecken der Verpackung bilden. Diese Vorrichtung hat sich grundsätzlich bewährt, jedoch ist zur Herstellung der Siegelnähte in der Packstoffbahn schon vor den eigentlichen Schlauchformen ein entsprechender Maschinenteil angeordnet, was zu einem sehr großen Bauraumbedarf der Maschine führt.

Die EP 1609720 A1 beschreibt eine Vorrichtung zur Herstellung einer Verpackung aus einer Packstoffbahn, wobei an der Außenseite des Füllrohres, das auch das Formrohr ist, Rippen angebracht sind, durch die in dem Hüllstoffschlauch Flossen geformt werden. Diese Flossen werden dann im Zusammenwirken der Rippen mit einer außerhalb des Füllrohres angebrachten Faltvorrichtung zu Falten geformt, die dann geschweißt werden.

### Offenbarung der Erfindung

Die erfindungsgemäße Vorrichtung mit den Merkmalen des Anspruchs 1 weist demgegenüber den Vorteil auf, dass sie sehr kompakt und kleinbauend aufgebaut ist. Ferner können auf einfache Weise verschiedene Verpackungen mit unterschiedlichen Anzahlen von Siegelnähten in Längsrichtung hergestellt werden. Dies wird erfindungsgemäß dadurch erreicht, dass die Vorrichtung zur Herstellung einer Verpackung aus einer Packstoffbahn ein Formrohr, ein Füllrohr sowie eine Formschulter zum Formen eines Kunststoffschlauchs umfasst. Ferner ist eine Faltvorrichtung vorgesehen, welche in Förderrichtung des Hüllstoffschlauchs nach der Formschulter angeordnet ist. Eine Siegelvorrichtung mit einer Vielzahl von Siegeleinheiten ist weiter in Förderrichtung des Hüllstoffschlauchs nach der Faltvorrichtung angeordnet. Das Formrohr weist dabei im Bereich der Formschulter einen ersten Durchmesser und das Füllrohr im Bereich der Faltvorrichtung einen zweiten Durchmesser auf, welcher kleiner als der erste Durchmesser ist. Hierdurch wird eine Reduzierung des Durchmessers des Hüllstoffschlauchs erreicht, so dass nach außen gerichtete Falten am Hüllstoffschlauch durch die Faltvorrichtung faltbar sind, welche dann gesiegelt werden können und im fertigen Zustand der Verpackung Kantenbereiche der Verpackung bilden. Um ein kontinuierliches Falten mittels der Faltvorrichtung zu erreichen, umfasst die Faltvorrichtung zumindest ein parabelförmiges Faltelement, wobei der Faltvorgang an einem Scheitelpunkt der Parabel beginnt. D.h., das parabelförmige Faltelement ist derart angeordnet, dass der Scheitelpunkt in Richtung der Formschulter, d.h., entgegen der Förderrichtung des Hüllstoffschlauchs, gerichtet ist. Somit kann das durch die Durchmesserreduzierung am Formrohr überschüssige Material entlang des parabelförmigen Faltelements geführt werden und zu einer Falte gefaltet werden, welche anschließend in der Siegelvorrichtung gesiegelt werden kann.

Um ein besonders gutes Faltergebnis zu erreichen, sind am Formrohr ebenfalls parabelförmige Ausnehmungen gebildet. Hierbei ist ein parabelförmiger Spalt zwischen dem parabelförmigen Faltelement und den parabelförmigen Ausnehmungen im Formrohr vorgesehen, durch welchen der Hüllstoffschlauch hindurchgeführt werden kann.

Die Unteransprüche zeigen bevorzugte Weiterbildungen der Erfindung.

Die Parabelformen sind dabei vorzugsweise unterschiedlich, wobei besonders bevorzugt die Parabelform der parabelförmigen Ausnehmung gestreckter ist als die des parabelförmigen Faltelements. Gemäß einer weiteren bevorzugten Ausgestaltung der Erfindung ist die Parabelform des parabelförmigen Faltelements und/oder der parabelförmigen Ausnehmungen asymmetrisch.

Besonders bevorzugt umfasst die Faltvorrichtung genau vier parabelförmige Faltelemente und weiter bevorzugt ebenfalls genau vier parabelförmige Ausnehmungen. Hierdurch können Verpackungen mit maximal vier Siegelkanten hergestellt werden.

Gemäß einer weiteren bevorzugten Ausgestaltung der vorliegenden Erfindung sind die Siegeleinheiten Schleifsiegeleinheiten, welche einen Siegelvorgang der Falten während einer Bewegung des Hüllstoffschlauchs ermöglichen. Es sei angemerkt, dass auch bei einem kurzzeitigen Stillstand zum Siegeln einer Quernaht die Schleifsiegeleinheiten ebenfalls noch Siegeln können, um ein besseres Siegelresultat zu erhalten.

Weiter bevorzugt umfasst die Vorrichtung eine Vorschubeinrichtung zum Bewegen des Hüllstoffschlauchs in Förderrichtung. Die Vorschubeinrichtung ist vorzugsweise ein umlaufender Riemen, welcher an der Außenseite des Hüllstoffschlauchs angreift. Besonders bevorzugt ist die Vorschubeinrichtung dabei in Umfangsrichtung zwischen Siegeleinheiten der Siegelvorrichtung angeordnet, um eine möglichst kurze axiale Baulänge der Vorrichtung zu ermöglichen.

Weiter bevorzugt umfasst die Vorrichtung ein Halteelement, um das Formrohr an einer Tischplatte oder dgl. zu halten. Hierbei ist in der Tischplatte oder dgl. eine Ausnehmung gebildet, durch welche das Formrohr hindurchgeführt ist.

Weiter bevorzugt weisen die Siegeleinrichtungen eine Länge in Förderrichtung des Hüllstoffschlauchs auf, welche kleiner ist als eine Länge der erzeugten Kanten an der Verpackung. Dies ist möglich, da die Siegeleinrichtungen als Schleifsiegeleinrichtungen ausgebildet sind, so dass ein Siegelvorgang nicht nur bei einem Stillstand der intermittierend arbeitenden Maschine, wenn z.B. eine Quersiegelnaht erzeugt wird, sondern auch während des Vorschubs des Hüllstoffschlauchs, gesiegelt werden kann.

Weiter bevorzugt liegen die Scheitelpunkte des parabelförmigen Faltelements und der parabelförmigen Ausnehmung auf einer Geraden, welche parallel zu einer Förderrichtung des Hüllstoffschlauchs ist.

Die mit der erfindungsgemäßen Vorrichtung hergestellten Verpackungen werden vorzugsweise für Lebensmittel eingesetzt. Die Verpackungen können dabei beispielsweise fünf Siegelnähte in Längsrichtung aufweisen, nämlich vier Kantensiegelnähte an den Kanten der Verpackung sowie eine Mittellängsnaht. Bei einer Ausgestaltung der erfindungsgemäßen Maschine können nur vier Nähte benötigt werden, wenn nämlich die Mittellängsnaht mit einer Kantensiegelnaht zusammenfällt. Ferner können auch Verpackungen mit nur zwei seitlichen Kantensiegelnähten hergestellt werden.

### Zeichnung

Nachfolgend wird ein Ausführungsbeispiel der Erfindung unter Bezugnahme auf die begleitende Zeichnung im Detail beschrieben. In der Zeichnung ist:
- Figur 1: eine schematische, perspektivische Ansicht einer Vorrichtung zur Herstellung einer Verpackung gemäß einem bevorzugten Ausführungsbeispiel der Erfindung von schräg unten,
- Figur 2: eine vereinfachte, perspektivische Ansicht der Vorrichtung von Figur 1 von schräg oben,
- Figur 3: eine perspektivische Ansicht der Vorrichtung von Figur 1 und 2, welche eine erfindungsgemäße Faltvorrichtung zeigt, und
- Figur 4a bis 4d: verschiedene Verpackungen, welche mittels der Vorrichtung aus den Figuren 1 bis 3 herstellbar sind.

### Bevorzugte Ausführungsform der Erfindung

Nachfolgend wird unter Bezugnahme auf die Figuren 1 bis 3 eine Vorrichtung 1 zum Herstellen einer Verpackung aus einer Packstoffbahn im Detail beschrieben. Derartige Vorrichtungen 1 werden auch als Schlauchbeutelmaschinen bezeichnet, bei denen aus einer Packstoffbahn erst ein Kunststoffschlauch geformt wird, aus dem dann eine Verpackung herstellbar ist. In diesem Beispiel ist eine vertikale Schlauchbeutelmaschine dargestellt.

Wie aus Figur 1 ersichtlich ist, umfasst die Vorrichtung 1 ein Formrohr 2, an welchem eine Formschulter 3 angeordnet ist. Im Formrohr 2 verläuft ferner ein Füllrohr 11, welches, wie aus den Figuren 2 und 3 ersichtlich ist, eine größere Länge als das Formrohr 2 aufweist.

Die Vorrichtung 1 umfasst ferner eine Siegelvorrichtung 6 mit einer Vielzahl von Siegeleinheiten 6a, 6b sowie eine Faltvorrichtung 7 zur Herstellung von nach außen gerichteten Falten an einem mittels der Formschulter 3 erzeugten Hüllstoffschlauchs. Die in der Faltvorrichtung 7 erzeugten Falten werden dann in der Siegelvorrichtung 6 gesiegelt, wobei die gesiegelten Falten bei der herzustellenden Verpackung als versteifte Kanten dienen.

Die Faltvorrichtung 7 ist unter Weglassung von verdeckenden Bauteilen in Figur 3 im Detail dargestellt. Die Faltvorrichtung 7 umfasst dabei mehrere parabelförmige Faltelemente 8, welche einen in Richtung des Formrohrs 2 gerichteten Scheitelpunkt 9 aufweisen. Die Form der parabelförmigen Faltelemente 8 wird entsprechend der gewünschten Kantenform der Verpackung gewählt. Ferner sind am zur Faltvorrichtung 7 gerichteten freien Ende des Formrohrs 2 an entsprechenden Positionen zu den parabelförmigen Faltelementen 8 jeweils parabelförmige Ausnehmungen vorgesehen. Somit weist das Ende des Formrohrs 2 mehrere parabelförmige Ausnehmungen 10 auf, welche entlang des Umfangs angeordnet sind. Die Parabelkurven der parabelförmigen Ausnehmungen 10 schneiden sich dabei in einem Bereich 17, in welchem die Falten aus dem Hüllstoffschlauch gebildet werden.

Wie aus Figur 3 ersichtlich ist, weist das Formrohr 2 einen Durchmesser D1 auf, welcher größer ist als ein Durchmesser D2 des Füllrohrs 11. Der in Figur 3 nicht dargestellte Hüllstoffschlauch liegt nach der Formung durch die Formschulter um das Formrohr 2 herum an und wird nach unten transportiert. Dabei wird der Hüllstoffschlauch in einen parabelförmigen Spalt 5 zwischen der parabelförmigen Ausnehmung 10 und dem parabelförmigen Faltelement 8 hineingezogen. In diesem Ausführungsbeispiel umfasst die Siegelvorrichtung insgesamt vier Siegeleinheiten, so dass entsprechend auch vier parabelförmige Ausnehmungen 10 am Ende des Formrohrs 2 vorgesehen sind. Wie ebenfalls aus Figur 3 ersichtlich ist, werden durch die parabelförmige Faltelemente 8 die aufgrund der Durchmesserreduzierung von D1 zu D2 überlappenden Bereiche des Hüllstoffschlauchs zum Bereich 17 der Faltenbildung geführt, so dass durch das aufgrund der Durchmesserreduzierung überschüssige Material die gewünschten Falten erzeugt werden können. In diesem Ausführungsbeispiel werden genau vier Falten erzeugt, wobei eine den Hüllstoffschlauch schließende Falte, welche z.B. auch als Mittellängsnaht an der Verpackung vorgesehen sein könnte, mit einer Kantenfalte zusammenfällt.

Wie weiter aus Figur 3 ersichtlich ist, ist an entsprechenden Positionen in Förderrichtung A des Hüllstoffschlauchs unterhalb jedes Bereichs 17 der Faltenbildung eine Siegeleinheit 6a, 6b angeordnet. In Figur 3 ist zur besseren Übersichtlichkeit hierbei eine unterhalb des Bereichs 17 zur Faltenbildung liegende Siegeleinheit nicht dargestellt.

Der Hüllstoffschlauch wird mittels einer in Figur 1 gezeigten Vorschubeinrichtung 13 befördert, wobei die Vorschubeinrichtung 13 zwei umlaufende Riemen 14 aufweist, welche motorisch angetrieben werden. Die beiden Riemen 14 sind dabei am Füllrohr 11 an einander um 180° entgegengesetzten Positionen angeordnet.

Es sei ferner angemerkt, dass die Siegeleinheiten 6a, 6b der Siegelvorrichtung 6 als Schleifsiegeleinheiten vorgesehen sind, bei denen ein Siegelvorgang sowohl bei einem Stillstand des Hüllstoffschlauchs als auch bei einem Fördervorgang des Hüllstoffschlauchs möglich ist. Da die gezeigte Schlauchbeutelmaschine eine intermittierende Arbeitsweise aufweist, um jeweils entsprechende Quersiegelnähte herzustellen, erfolgt eine Siegelung auch bei Stillstand der Maschine. Hierbei kann zur Vermeidung einer zu großen Wärmeentwicklung an der zu siegelnden Falte auch vorgesehen werden, dass nach einer gewissen Stillstandszeit der Siegelvorgang unterbrochen wird.

Wie insbesondere aus Figur 1 und 2 ersichtlich ist, umfasst die Schlauchbeutelmaschine 1 ferner einen Tisch 12, an welchem ein vorkragendes Halteelement 15 zum Halten des Formrohrs 2 angeordnet ist. Im Tisch 12 selbst ist eine Durchgangsöffnung zur Durchführung des Formrohrs 2 und des Füllrohrs 11 vorgesehen. Die Siegelvorrichtung 6 sowie die Faltvorrichtung 7 sind dabei unterhalb des Tischs 12 angeordnet und die Formschulter 3 ist oberhalb des Tischs 12 angeordnet. Somit wird die zugeführte Packstoffbahn an der Formschulter zu einem Hüllstoffschlauch geformt und am äußeren Umfang des Formrohrs 2 durch den Tisch 12 hindurch zur Faltvorrichtung 7 und dann zur Siegelvorrichtung 6 geführt.

Es sei ferner angemerkt, dass eine Länge L1 der Siegeleinheiten 6a, 6b kürzer ist als eine Länge L2 der hergestellten Verpackung. Alternativ kann eine Länge L1 der Siegeleinheiten auch länger als eine Länge L2 der hergestellten Verpackung sein. Beispiele von mittels der erfindungsgemäßen Schlauchbeutelmaschine herstellbaren Verpackung zeigen die Figuren 4a bis 4d. Figur 4a zeigt dabei eine Verpackung mit insgesamt fünf Längssiegelnähten, nämlich einer ersten Längssiegelnaht 21, einer zweiten Längssiegelnaht 22, einer dritten Längssiegelnaht 23 und einer vierten Längssiegelnaht 24. Eine Mittellängsnaht ist mit dem Bezugszeichen 25 bezeichnet. Zur Herstellung einer derartigen Verpackung ist an der in Figur 1 bezeichneten Schlauchbeutelmaschine zusätzlich noch eine Mittellängsnahtsiegeleinheit 60 vorgesehen werden. Ferner ist an der Verpackung 20 eine Kopfnaht 26 sowie eine nicht gezeigte Fußnaht vorhanden. Die in Figur 4b gezeigte Verpackung weist grundsätzlich den gleichen Aufbau wie die in Figur 4a gezeigte Verpackung auf, jedoch fällt die Mittellängsnaht mit einer der Kantenlängsnahten zusammen. Hierdurch kann auf eine zusätzliche Siegeleinheit für die Mittellängsnaht verzichtet werden. Die Figuren 4c und 4d zeigen Verpackungen, welche selbststehend sind, da sie am Fuß eine am Rand der Verpackung vorgesehene, steife, umlaufende Fußnaht 27 aufweisen. Derartige Verpackungen werden auch als "doypacks" bezeichnet. Diese Verpackungen werden nach der Herstellung um 90° gedreht, so dass bei stehender Verpackung die seitlichen Nähte eigentlich die Kopf- und Fußnähte sind. Daher ist in den Figuren 4c und 4d die Verpackungslänge L2 horizontal eingezeichnet. Derartige Verpackungen können mit genau drei Siegelvorrichtungen erzeugt werden. Bei der in Figur 4d gezeigten Verpackung ist zusätzlich noch eine Überlappung 28 zum Wiederverschließen der Verpackung vorgesehen. Hier kann auf eine Kopfnaht verzichtet werden. Die Überlappung kann beispielsweise mittels Kleben an den Verpackungskörper vorgesehen werden.

Erfindungsgemäß wird somit eine intermittierende Schlauchbeutelmaschine 1 mit einem sehr kompakten Aufbau, insbesondere in Förderrichtung A des Füllstoffschlauchs, bereitgestellt. Durch das Vorsehen der parabelförmigen Faltelemente 8 kann eine schnelle und sichere Formung von zu siegelnden Falten erreicht werden, welche anschließend durch die Siegelvorrichtung 6 gesiegelt werden. Die erfindungsgemäße Schlauchbeutelmaschine ist dabei schnell auf andere Verpackungen umrüstbar, beispielsweise durch Austauschen des kompletten Formsystems (Formschulter mit Füllrohr) und/oder Entfernen von parabelförmigen Faltelementen oder Entfernen von Siegeleinheiten der Siegelvorrichtung.

Weiter bevorzugt sind die Parabelformen des parabelförmigen Faltelements 8 und der parabelförmigen Ausnehmung 10 unterschiedlich. Insbesondere sind die Formteile an Vorderseite und Hinterseite gleich und ebenso die Formteile an der linken und rechten Seite. Aber die Formteile an der Vorder- und Hinterseite sind nicht gleich zu den Formteilen an der linken und rechten Seite.

## Patentansprüche

1. Vorrichtung zur Herstellung einer Verpackung (20) aus einer Packstoffbahn, umfassend:
- ein Formrohr (2),
- ein teilweise durch das Formrohr verlaufendes Füllrohr (11),
- eine am Formrohr (2) angeordnete Formschulter (3) zum Formen eines Hüllstoffschlauchs,
- eine Faltvorrichtung (7), welche in Förderrichtung (A) des Hüllstoffschlauchs nach der Formschulter (3) angeordnet ist, und
- eine Siegelvorrichtung (6) mit einer Vielzahl von Siegeleinheiten (6a, 6b), welche in Förderrichtung (A) des Hüllstoffschlauchs nach der Faltvorrichtung (7) angeordnet sind,
- wobei das Formrohr (2) einen ersten Durchmesser (D1) aufweist und das Füllrohr (11) einen zweiten Durchmesser (D2) aufweist, wobei der erste Durchmesser (D1) größer als der zweite Durchmesser (D2) ist, wobei die Faltvorrichtung (7) am Ende des Formrohrs (2) angeordnet ist,
- wobei die Faltvorrichtung (7) ein parabelförmiges Faltelement (8) aufweist, um Falten am Hüllstoffschlauch zu formen, wobei das parabelförmige Faltelement (8) derart angeordnet ist, dass ein Scheitelpunkt (9) des parabelförmigen Faltelements (8) entgegen der Förderrichtung (A) gerichtet ist, und wobei
- am Ende des Formrohrs (2) eine parabelförmige Ausnehmung (10) gebildet ist, wobei das parabelförmige Faltelement (8) derart in die parabelförmige Ausnehmung (10) vorsteht, dass ein parabelförmiger Spalt (5) entsteht, wobei die Packstoffbahn horizontal verschoben wird, um die zu siegelnden Falten zu bilden.

2. Vorrichtung nach Anspruch 1, umfassend genau vier Faltvorrichtungen (7), welche entlang des Umfangs des Endes des Formrohrs (2) angeordnet sind.

3. Vorrichtung nach einem der vorhergehenden Ansprüche, **dadurch gekennzeichnet, dass** eine Parabelform der parabelförmigen Faltelemente (8) unterschiedlich zu einer Parabelform der parabelförmigen Ausnehmungen (10) ist.

4. Vorrichtung nach einem der vorhergehenden Ansprüche, **dadurch gekennzeichnet, dass** die Siegeleinheiten der Siegelvorrichtungen als Schleifsiegeleinheiten ausgebildet sind.

5. Vorrichtung nach einem der vorhergehenden Ansprüche, ferner umfassend eine Vorschubeinrichtung (13) zum Bewegen des Hüllstoffschlauchs in Förderrichtung (A).

6. Vorrichtung nach Anspruch 5, **dadurch gekennzeichnet, dass** die Vorschubeinrichtung (13) in Umfangsrichtung des Füllrohrs (11) zwischen zwei Siegeleinheiten der Siegelvorrichtung (6) angeordnet ist.

7. Vorrichtung nach einem der vorhergehenden Ansprüche, ferner umfassend ein Halteelement (15), um das Formrohr (2) an einer Tischplatte (12) oder dgl. zu halten.

8. Vorrichtung nach einem der vorhergehenden Ansprüche, **dadurch gekennzeichnet, dass** die Siegeleinheiten (6a, 6b) der Siegelvorrichtung in Förderrichtung (A) des Hüllstoffschlauchs eine Länge (L1) aufweist, welche kleiner ist als eine Länge der erzeugten Kanten (21, 22, 23, 24) an der Verpackung (20).

9. Vorrichtung nach einem der Ansprüche 1 bis 8, **dadurch gekennzeichnet, dass** ein Scheitelpunkt des parabelförmigen Faltelements (8) und ein Scheitelpunkt (10a) der parabelförmigen Ausnehmung (10) auf einer Gerade parallel zur Förderrichtung (A) liegen.

## Claims

1. Device for producing a pack (20) from a packaging-material web, comprising:
- a forming tube (2),
- a filling tube (11) which, in part, runs through the forming tube,
- a forming shoulder (3) which is arranged on the forming tube (2), for forming an enveloping tube,
- a folding device (7) which, in the conveying direction (A) of the enveloping tube, is arranged after the forming shoulder (3), and
- a sealing device (6) having a plurality of sealing units (6a, 6b) which, in the conveying direction (A) of the enveloping tube, are arranged after the folding device (7),
- wherein the forming tube (2) has a first diameter (D1) and the filling tube (11) has a second diameter (D2), wherein the first diameter (D1) is larger than the second diameter (D2), wherein the folding device (7) is arranged at the end of the forming tube (2),
- wherein, for forming folds on the enveloping tube, the folding device (7) has a parabolic folding element (8), wherein the parabolic folding element (8) is arranged in such a manner that a vertex (9) of the parabolic folding element (8) is oriented counter to the conveying direction (A), and wherein
- a parabolic recess (10) is formed at the end of the forming tube (2), wherein the parabolic folding element (8) projects into the parabolic recess (10) in such a manner that a parabolic gap (5) is created, wherein the packaging-material web is horizontally displaced in order to form the folds which are to be sealed.

2. Device according to Claim 1, comprising exactly four folding devices (7) which are arranged along the circumference of the end of the forming tube (2).

3. Device according to one of the preceding claims, **characterized in that** a parabolic shape of the parabolic folding elements (8) is different from a parabolic shape of the parabolic recesses (10).

4. Device according to one of the preceding claims, **characterized in that** the sealing units of the sealing devices are configured as sliding sealing units.

5. Device according to one of the preceding claims, furthermore comprising an advancing device (13) for moving the enveloping tube in the conveying direction (A).

6. Device according to Claim 5, **characterized in that** the advancing device (13), in the circumferential direction of the filling tube (11), is arranged between two sealing units of the sealing device (6).

7. Device according to one of the preceding claims, furthermore comprising a retaining element (15) for retaining the forming tube (2) on a worktop (12) or similar.

8. Device according to one of the preceding claims, **characterized in that** the sealing units (6a, 6b) of the sealing device, in the conveying direction (A) of the enveloping tube, have a length (L1) which is smaller than a length of the edges (21, 22, 23, 24) created on the pack (20).

9. Device according to one of Claims 1 to 8, **characterized in that** a vertex of the parabolic folding element (8) and a vertex (10a) of the parabolic recess (10) lie on a straight line, parallel to the conveying direction (A).

## Revendications

1. Dispositif de fabrication d'un emballage (20) à partir d'une bande de matériau d'emballage, comprenant :
- un tube de formage (2),
- un tube de remplissage (11) s'étendant en partie à travers le tube de formage,
- un épaulement de formage (3) disposé au niveau du tube de formage (2) pour former un tuyau de matériau d'enveloppe,
- un dispositif de pliage (7) qui est disposé dans la direction de transport (A) du tuyau de matériau d'enveloppe après l'épaulement de formage (3), et
- un dispositif de scellage (6) avec une pluralité d'unités de scellage (6a, 6b) qui sont disposées dans la direction de transport (A) du tuyau de matériau d'enveloppe après le dispositif de pliage (7),
- le tube de formage (2) présentant un premier diamètre (D1) et le tube de remplissage (11) présentant un deuxième diamètre (D2), le premier diamètre (D1) étant supérieur au deuxième diamètre (D2), le dispositif de pliage (7) étant disposé à l'extrémité du tube de formage (2),
- le dispositif de pliage (7) présentant un élément de pliage parabolique (8) afin de former des plis au niveau du tuyau de matériau d'enveloppe, l'élément de pliage parabolique (8) étant disposé de telle sorte qu'un sommet (9) de l'élément de pliage parabolique (8) soit orienté dans le sens opposé à la direction de transport (A), et
- à l'extrémité du tube de formage (2) étant formé un évidement parabolique (10), l'élément de pliage parabolique (8) faisant saillie dans l'évidement parabolique (10) de telle sorte qu'il se forme une fente parabolique (5), la bande de matériau d'emballage étant déplacée horizontalement pour former les plis à sceller.

2. Dispositif selon la revendication 1, comprenant exactement quatre dispositifs de pliage (7) qui sont disposés le long de la périphérie de l'extrémité du tube de formage (2).

3. Dispositif selon l'une quelconque des revendications précédentes, **caractérisé en ce qu'**une forme parabolique des éléments de pliage paraboliques (8) est différente d'une forme parabolique des évidements paraboliques (10).

4. Dispositif selon l'une quelconque des revendications précédentes, **caractérisé en ce que** les unités de scellage des dispositifs de scellage sont réalisées sous forme d'unités de scellage coulissantes.

5. Dispositif selon l'une quelconque des revendications précédentes, comprenant en outre un dispositif d'avance (13) pour déplacer le tuyau de matériau d'enveloppe dans la direction de transport (A).

6. Dispositif selon la revendication 5, **caractérisé en ce que** le dispositif d'avance (13) est disposé dans la direction périphérique du tube de remplissage (11) entre deux unités de scellage du dispositif de scellage (6).

7. Dispositif selon l'une quelconque des revendications précédentes, comprenant en outre un élément de retenue (15) pour retenir le tube de formage (2) sur un plateau de table (12) ou similaire.

8. Dispositif selon l'une quelconque des revendications précédentes, **caractérisé en ce que** les unités de scellage (6a, 6b) du dispositif de scellage présentent une longueur (L1) dans la direction de transport (A) du tuyau de matériau d'enveloppe, qui est inférieure à une longueur des bords produits (21, 22, 23, 24) au niveau de l'emballage (20).

9. Dispositif selon l'une quelconque des revendications 1 à 8, **caractérisé en ce qu'**un sommet de l'élément de pliage parabolique (8) et un sommet (10a) de l'évidement parabolique (10) se situent sur une droite parallèle à la direction de transport (A).
